# EUROPÄISCHE PATENTSCHRIFT

(11) **EP 1 803 904 B1**
(45) Veröffentlichungstag und Bekanntmachung des Hinweises auf die Patenterteilung: **07.04.2010**
(21) Anmeldenummer: 06125818.2
(22) Anmeldetag: 11.12.2006
(51) Int. Cl.: F01L 1/34, F01L 1/356, F01L 1/344, F01L 1/352

(54) **Nockenwelle**
Camshaft
Arbre à cames

(30) Priorität: 21.12.2005 DE 102005061187
(43) Veröffentlichungstag der Anmeldung: 04.07.2007
(73) Patentinhaber: Mahle International GmbH, 70376 Stuttgart (DE)
(72) Erfinder: Lechner, Martin, 51789, Lindlar/Friedlingsdorf (DE); Fritz, Oliver, 72631, Aichtal (DE)
(74) Vertreter: BRP Renaud & Partner

(56) Entgegenhaltungen:
- EP-A- 0 582 846
- DE-A1- 19 526 888
- US-A1- 2005 235 939

## Beschreibung

Die Erfindung betrifft eine Nockenwelle für insbesondere eine Betätigung der Gaswechselventile eines Verbrennungsmotors nach dem Oberbegriff des Patentanspruchs 1.

Eine solche Nockenwelle ist bekannt aus beispielsweise EP 0 582 846 B1 und US 6,725,817. Bei diesen Nockenwellen sind die beiden Stellantriebe hydraulisch betätigt. Derartige Hydraulikantriebe arbeiten zum einen relativ reaktionsträge und sind zum anderen bezüglich ihrer Stellwerte temperaturabhängig. Darüber hinaus sind größere Verstellwinkel schwierig und bei den vorstehenden genannten speziellen Antriebsausführungen gar nicht erreichbar.

Die Erfindung beschäftigt sich mit dem Problem, bei einer gattungsgemäßen Nockenwelle reaktionsschnelle, bezüglich ihrer Stellgenauigkeit temperaturunabhängige Stellantriebe zu schaffen, mit denen insbesondere praktisch beliebig große Stellwinkel einfach möglich sind. Gelöst wird dieses Problem durch die Anwendung eines zur Verstellung von Nockenwellen an sich bereits aus DE 102 22 475 A1 bekannten Taumelscheibenantriebes in einer speziellen Ausführung nach den kennzeichnenden Merkmalen des Patentanspruchs 1.

Vorteilhafte und zweckmäßige Ausgestaltungen sind Gegenstand der Unteransprüche.

Die Erfindung beruht auf dem allgemeinen Gedanken, einen an sich zur Drehwinkelverstellung einer einteiligen Nockenwelle bekannten Taumelscheiben-Stellantrieb in konstruktiv einfachen Weise in einen Zweifach-Stellantrieb umzuwandeln, mit dem auf konstruktiv einfache und sichere Weise beliebige Drehwinkelverstellungen zweier koaxial ineinander gelagerter Wellen erreichbar sind, die gemeinsamen eine Nockenwelle bilden, bei der jeweils mit der einen und der anderen der beiden Wellen verbundene Nocken einerseits gegeneinander drehwinkelverstellt werden können, wobei ferner andererseits gleichzeitig auch noch eine gemeinsame Drehwinkelverstellung beider Wellen möglich ist.

Bei einer vorteilhaften Ausbildung der Erfindung greifen die Mitnehmer beider Taumelscheiben in einen gemeinsamen, an einem der beiden Wellenenden ausgebildeten Ring ein. Die Mitnehmer sind in Richtung der gemeinsamen Achse der beiden Wellen innerhalb des Ringes verlagerbar.

Zweckmäßigerweise rotieren beide Taumelscheiben-Lager um eine gemeinsame Achse beider Wellen.

Für eine kompakte Bauweise der Stellantriebe in einer gemeinsamen Stelleinrichtung umfassen beide Stellantriebe koaxial zueinander ausgebildete, auf die Taumelscheiben-Lager einwirkende Antriebswellen.

Die erfindungsgemäße Einrichtung mit zwei Taumelscheiben umfassenden Stellantrieben ermöglicht mit einer entsprechenden elektronischen Steuereinrichtung beliebige Verstellungen der beiden Wellen gegeneinander und/oder gemeinsam gegenüber dem Hauptantrieb.

Ein besonderer Vorteil eines Stellantriebes mit einer Taumelscheibe besteht darin, auf einfache Weise sehr hohe Übersetzungsverhältnisse erreichen zu können. Das Grundprinzip eines Taumelscheiben-Antriebes in der Form eines Zahnradgetriebes besteht darin, dass sich die 2ähnezahlen zwischen dem Zahnkranz der Taumelscheibe und dem Zahnkranz, in dem die Taumelscheibe kämmt, lediglich durch lediglich eine geringe Zähnezahl, die im Extremfall eins sein kann, unterscheiden. Solche Taumelscheiben-Getriebe sind im Stand der Technik an sich bekannt, weshalb deren Wirkprinzip und konstruktiver Aufbau hier nicht näher erläutert werden muss. Nähere Informationen bezüglich eines Nockenwellen-Taumelscheibenverstellantriebes können beispielsweise der bereits eingangs erwähnten DE 102 22 475 A1 entnommen werden.

Ein vorteilhaftes, nachstehend näher beschriebenes Ausführungsbeispiel ist in der Zeichnung dargestellt.

In dieser zeigen
- Fig. 1: eine Taumelscheiben-Stelleinrichtung einer Nockenwelle in einem Längsschnitt,
- Fig. 2: die gleiche Verstelleinrichtung in einer perspektivischen Darstellung bei einem dem Längsschnitt nach Fig. 1 aufgebrochen dargestellten Gehäuse der Stelleinrichtung.

Eine Nockenwelle besteht aus koaxial ineinander gelagerten Wellen, nämlich einer ersten Welle 1 als Innenwelle und einer zweiten Welle 2 als Außenwelle. Von diesen beiden Wellen 1, 2 sind lediglich die Abschnitte an einem Ende dargestellt. Die aus den beiden Wellen 1 und 2 bestehende Nockenwelle besitzt erste Nocken, die fest mit der ersten Welle verbunden und zweite Nocken die mit der zweiten Welle verbunden sind, so dass diese Nocken durch eine Drehwinkelverstellung der beiden Wellen 1, 2 gegeneinander verdreht werden können. Die Nocken und deren Befestigung an den beiden Wellen 1, 2 sind in der Zeichnung nicht dargestellt.

Die beiden Wellen 1, 2 sind jeweils mit einem getrennt betätigbaren Stellantrieb verbunden und zwar die erste Welle 1 mit einem ersten Stellantrieb 3 und die zweite Welle 2 mit einem zweiten Stellantrieb 4. Beide Stellantriebe 3, 4 sind als Taumelscheibenantriebe ausgebildet.

Mit der zweiten Welle 2 ist ein durchmessermäßig gestufter Ring 5 fest verbunden und dabei ist die feste Verbindung in dem Ringabschnitt mit dem geringen Durchmesser gegeben, während der Bereich mit dem größeren Durchmesser die beiden Stellantriebe 3, 4 umschließt, von denen dieser Bereich ein nachfolgend noch näher beschriebener Bestandteil ist.

Jeder der beiden Stellantriebe 3, 4 besteht aus folgenden Bestandteilen.

Eine Taumelscheibe 3', 4' lagert drehbar auf einem Taumelscheibenlager 3''; 4''. Die Taumelscheibenlager 3''; 4" werden jeweils über eine Stell-Antriebswelle, nämlich eine erste und zweite Stell-Antriebswelle 3'''; 4''' angetrieben. Die erste Antriebswelle 3''' lagert koaxial innerhalb der als Hohlwelle ausgebildeten zweiten Antriebswelle 4'''. Das erste Taumelscheiben-Lager 3" lagert drehbar auf einer fest mit der ersten Welle 1 verbundenen ersten Achse 6. Fest verbunden mit der ersten Welle 1 ist eine Ringscheibe 7.

Bei den Taumelscheiben 3'; 4' sind an deren jeweiligem Außenumfang Mitnehmern 3^{IV}; 4^{IV} vorgesehen, die nach radial außen abstehen. Diese Mitnehmer 3^{IV}; 4^{IV} greifen in eine Längsnut 8 in dem Innenumfang des Ringes 5 in dessen durchmessergroßen Abschnitt ein, wobei diese Längsnut parallel zu der gemeinsamen Achse der ersten und zweiten Welle 1, 2 verläuft. Bei Vorhandensein von mehreren auf dem Umfang der Taumelscheiben 3', 4' verteilten Mitnehmern 3^{IV}; 4^{IV} ist eine entsprechende Anzahl von Längsnuten 8 vorgesehen. In ihrem radial äußeren Seitenbereich sind die beiden Taumelscheiben 3', 4' jeweils mit einem Zahnkranz nämlich einem ersten und zweiten Zahnkranz 3^{V}; 4^{V} versehen. Diese Zahnkränze 3^{V}; 4^{V} greifen in jeweils zugeordnete Zahnkränze ein. Bei dem ersten Stellantrieb 3 befindet sich ein solcher zugeordneter Zahnkranz 7' an der Ringscheibe 7.

Der zweite Zahnkranz 4^{V} der zweiten Taumelscheibe 4' kämmt in einem Zahnkranz 9' einer Ringhülse 9. Die Ringhülse 9 ist fest verbunden mit einem Zahnrad 10 eines Nockenwellen-Hauptantriebes. Dieser Hauptantrieb besitzt als Antriebsquelle eine Kurbelwelle eines Verbrennungsmotors, von der das Zahnrad 10 über eine nicht dargestellte Antriebskette angetrieben wird. Auf einer fest mit der Ringhülse 9 verbundenen zweiten Achse 11 des zweiten Stellantriebes 4 ist das zweite Taumelscheibenlager 4'' drehbar gelagert.

Die beiden Stell-Antriebswellen 3''' und 4''' sind Bestandteil zweier elektrischer Stellmotoren, die in der Zeichnung nicht dargestellt sind.

Bei den beiden Stellantrieben 3, 4 wirken die Taumelscheiben 3'; 4' zusammen mit den Zahnkränzen 7' und 9', mit denen sie zusammenwirken, als Reduziergetriebe.

Der verstellbare Nockenwellenantrieb funktioniert wie folgt.

Für den Fall inaktiv geschalteter Stellantriebe 3, 4 erfolgt über das Zahnrad 10 ein Antrieb beider Wellen 1, 2 mit gleicher Drehzahl.

Erfolgt bei einem inaktiven ersten Stellantrieb 3 eine Verstellung durch den zweiten Stellantrieb 4, so werden beide Wellen 1, 2 mit einem gleichen Drehwinkel gegenüber dem Zahnrad 10 drehwinkelverstellt.

Für eine gegenseitige Verstellung der Wellen 1, 2 sorgt der erste Stellantrieb 3.

Auf diese Weise können auf einfache Weise durch eine entsprechende Steuerung der Stellantriebe 3, 4 die Wellen 1 und 2 gegeneinander und gemeinsam gegenüber dem über das Zahnrad 10 angreifenden Hauptantrieb drehwinkelverstellt werden.

Alle in der Beschreibung und in den nachfolgenden Ansprüchen dargestellten Merkmale können sowohl einzeln als auch in beliebiger Form miteinander kombiniert erfindungswesentlich sein.

## Patentansprüche

1. Nockenwelle für insbesondere eine Betätigung der Gaswechelsventile eines Verbrennungsmotors mit
- zwei koaxial ineinander und gegeneinander verdrehbar gelagerten Wellen, nämlich einer ersten und einer zweiten Welle (1; 2),
- ersten mit der ersten Welle (1) und zweiten mit der zweiten Welle (2) jeweils fest verbundenen Nocken,
- einem auf beide Wellen (1, 2) einwirkenden Haupt-Nockenwellenantrieb,
- und einer Einrichtung zur Verstellung einerseits der Drehwinkellage der ersten und zweiten Welle gegeneinander durch einen ersten Stellantrieb und andererseits beider Wellen (1, 2) der Nockenwelle gemeinsam durch einen zweiten Stellantrieb (4),
**gekennzeichnet durch** die Merkmale,
- die beiden Stellantriebe (3, 4) weisen jeweils ein Taumelscheiben-Getriebe mit Taumelscheiben 3'; 4' auf, die jeweils um die gemeinsame Nockenwellenachse auf einem Taumelscheibenlager (3"; 4") gelagert sind und mit jeweils einem Zahnkranz (3^{V}; 4^{V}) sowie jeweils mit mindestens einem Mitnehmer (3^{IV}; 9^{IV}) versehen sind,
- die Mitnehmer (3^{IV}; 4^{IV}) beider Taumelscheiben (3^{IV}; 4^{IV}) wirken mit einer der beiden Wellen (1, 2) unmittelbar zusammen,
- von den Taumelscheiben (3'; 4') wirkt eine über ihren zugehörigen ersten Zahnkranz (3^{V}) mit einer der beiden Wellen (1; 2) zusammen und die andere über ihren zugehörigen zweiten Zahnkranz (4^{V}) mit einem Zahnkranz (9') eines Abtriebselementes des Hauptantriebes zusammen.

2. Nockenwelle nach Anspruch 1,
**dadurch gekennzeichnet,**
**dass** die Mitnehmer (3^{IV}; 4^{IV}) in Längsnuten (8) eines mit einer der beiden Wellen (1, 2) verbundenen Ringes (5) eingreifen.

3. Nockenwelle nach Anspruch 1 oder 2,
**dadurch gekennzeichnet,**
**dass** beide Taumelscheiben-Lager (3"; 4") um die gemeinsame Achse beider Wellen (1, 2) rotieren.

4. Nockenwelle nach einem der vorhergehenden Ansprüche, **dadurch gekennzeichnet,**
**dass** die beiden Stellantriebe (3, 4) koaxial zueinander ausgebildete, auf die Taumelscheiben-Lager (3"; 4") einwirkende Antriebswellen (3"'; 4"') umfassen.

5. Nockenwelle nach einem der vorhergehenden Ansprüche mit einer Steuereinrichtung zum beliebigen Verstellen der Drehwinkel der beiden Wellen (1, 2) untereinander und/oder gemeinsam gegenüber dem Nockenwellen-Hauptantrieb.

## Claims

1. A camshaft for, in particular, activation of the gas exchange valves of an internal combustion engine, comprising
- two coaxially mounted shafts rotatable in and against one another, namely a first and a second shaft (1; 2),
- first cams fixedly attached to the first shaft (1) and second cams fixedly attached to the second shaft (2),
- a main camshaft drive acting on both shafts (1, 2),
- and a device for adjusting the angle of rotation of the first and second shafts with respect to one another by means of a first actuating drive on the one hand and on the other hand adjusting the angle of rotation of both shafts (1, 2) of the camshaft jointly by a second actuating drive (4),
**characterized by** the features
- the two actuating drives (3, 4) each have a swash-plate mechanism having swash plates 3'; 4', each mounted rotably about the joint camshaft axle on a swash-plate bearing (3"; 4") and each being provided with a gear rim (3^{V}; 4^{V}) and each with at least one engaging piece (3^{IV}; 4^{IV}),
- the engaging pieces (3^{IV}; 4^{IV}) of the two swash plates (3^{IV}; 4^{IV}) cooperate directly with one of the two shafts (1, 2),
- of the swash plates (3'; 4'), one cooperates via its respective first gear rim (3^{V}) with one of the two shafts (1; 2) and the other cooperates by its respective second gear rim (4^{V}) with a gear rim (9') of an actuating drive shaft of the main drive.

2. The camshaft according to Claim 1,
**characterized in that**
the engaging pieces (3^{IV}; 4^{IV}) engage in longitudinal grooves (8) in a ring (5) attached to one of the two shafts (1, 2).

3. The camshaft according to Claim 1 or 2,
**characterized in that**
both swash-plate bearings (3"; 4") rotate about the joint axis of the two shafts (1, 2).

4. The camshaft according to any one of the preceding claims,
**characterized in that**
the two actuating drives (3, 4) comprise drive shafts (3"'; 4"') that are designed to be coaxial with one another and act on the swash-plate bearings (3"; 4").

5. The camshaft according to any one of the preceding claims, having a control device for any adjustment of the angle of rotation of the two shafts (1, 2) with respect to one another and/or jointly with respect to the camshaft main drive.

## Revendications

1. Arbre à cames notamment à des fins d'actionnement des soupapes d'échange de gaz d'un moteur à combustion interne comportant
- deux arbres coaxiaux l'un dans l'autre et positionnés de manière tournante l'un contre l'autre, à savoir un premier et un deuxième arbre (1 ;2),
- une première came respectivement solidement reliée au premier arbre (1) et une deuxième came respectivement solidement reliée au deuxième arbre (2),
- un entraînement d'arbre à cames principal agissant sur les deux arbres (1,2),
- et un dispositif pour ajuster d'une part la position angulaire en rotation du premier et du deuxième arbre l'un contre l'autre par un premier entraînement de réglage et d'autre part les deux arbres (1,2) de l'arbre à cames conjointement par l'intermédiaire d'un deuxième entraînement de réglage (4),
**caractérisé par** les caractéristiques,
- les deux entraînements de réglage (3,4) présentent respectivement un entraînement à plateau cyclique avec des plateaux cycliques (3' ;4'), qui sont respectivement positionnées autour de l'axe d'arbre à cames commun sur un palier de plateau cyclique (3' ;4") et sont respectivement pourvus d'une couronne dentée (3^{V} ;4^{V}) ainsi que d'au moins respectivement un doigt d'entraînement (3^{IV} ; 4^{IV}),
- les doigts d'entraînement (3^{IV} ; 4^{IV}) des deux plateaux cycliques (3' ;4') coopèrent directement avec un des deux arbres (1,2),
- des plateaux cycliques (3' ;4'), un coopère par l'intermédiaire de sa première couronne dentée (3^{V}) afférente avec un des deux arbres (1,2) et l'autre coopère par l'intermédiaire de sa deuxième couronne dentée (4^{V}) afférente avec une couronne dentée (9') d'un élément de transmission de l'entraînement principal.

2. Arbre à cames selon la revendication 1,
**caractérisé en ce que**
les doigts d'entraînement (3^{IV}; 4^{IV}) s'engagent dans des rainures longitudinales (8) d'un anneau (5) relié à un des deux arbres (1,2).

3. Arbre à cames selon la revendication 1 ou 2, **caractérisé en ce que**
les deux paliers de plateaux cycliques (3" ;4") entrent en rotation autour de l'axe de commun des deux arbres (1,2).

4. Arbre à cames selon une des revendications précédentes,
**caractérisé en ce que**
les deux entraînements de réglage (3,4) comprennent des arbres d'entraînement (3"' ;4"') configurés coaxialement l'un par rapport à l'autre, agissant sur les paliers de plateaux cycliques (3" ;4").

5. Arbres à cames selon une des revendications précédentes comportant un dispositif de commande pour
ajuster au choix l'angle de rotation des deux arbres (1,2) l'un sous l'autre et/ou conjointement par rapport à l'entraînement principal d'arbre à cames.
